# EUROPÄISCHE PATENTSCHRIFT

(11) **EP 1 350 571 B1**
(45) Veröffentlichungstag und Bekanntmachung des Hinweises auf die Patenterteilung: **10.08.2005**
(21) Anmeldenummer: 03007197.1
(22) Anmeldetag: 29.03.2003
(51) Int. Cl.: B04C 5/13

(54) **Zyklonabscheider mit segmentiertem Tauchrohr**
Cyclone separator with segmented immersion pipe
Séparateur cyclone avec un manchon segmente

(30) Priorität: 04.04.2002 DE 10214863
(43) Veröffentlichungstag der Anmeldung: 08.10.2003
(73) Patentinhaber: KHD Humboldt Wedag GmbH, 51170 Köln (DE)
(72) Erfinder: Schilling, Horst, 50969 Köln (DE); Filges, Ralf, 51427 Bergisch Gladbach (DE)

(56) Entgegenhaltungen:
- EP-A- 0 447 802
- DE-A- 3 228 902
- DE-A- 10 033 293
- DE-A- 19 825 206
- US-A- 4 651 783

## Beschreibung

Die Erfindung betrifft einen Zyklonabscheider, insbesondere für die direkte Wärmeübertragung von den heißen Abgasen einer Drehrohrofen-Zyklonschwebegas-Wärmetauscher-Anlage zur Herstellung von Zementklinker aus Zementrohmehl, mit tangentialer Zuführung von Gas und Rohmehl, Gutaustrag im unteren Zyklonbereich und mit von oben in den Zyklonabscheider hineinragenden, an der Zyklondecke mittels Schraubenbolzen lösbar aufgehängten und zu einem zentralen Tauchrohr für die Gasabführung zusammensetzbaren Tauchrohrsegmenten. Ein solcher Zyklonabscheider ist aus DE 198 25 206 A1 bekannt.

Anlagen zur Herstellung von Zementklinker aus Zementrohmehl weisen einen Drehrohrofen und einen diesem materialflussseitig gesehen vorgeschalteten Zyklonschwebegas-Wärmetauscher mit Calcinator auf. Im Zyklonschwebegas-Wärmetauschersystem wird das Zementrohmehl im kombinierten Gleich-/Gegenstrom zum heißen Abgas der Calcinierstufe bzw. des Drehrohrofens vorerhitzt, und das in der Calcinierstufe vorcalcinierte Gutmaterial wird im untersten Zyklon des Zyklonschwebegas-Wärmetauschersystems vom Heißgas abgetrennt und in den Drehrohrofen eingeführt. Es versteht sich, dass dabei die Heißgaszyklone des Zyklonschwebegas-Wärmetauscherstranges, insbesondere der unterste Zyklon, der mit Heißgas und Heißmehl einer Temperatur von z. B. 700 bis 950° C in Berührung kommt, einer hohen mechanischen, chemischen und thermischen Beanspruchung und damit einem hohen thermochemischen und abrasiven Verschleiß ausgesetzt sind. Dies gilt insbesondere für das zentral von oben in den Zyklonabscheider hineinragende Tauchrohr.

Es ist daher schon bekannt (DE-C-32 28 902 und DE-A-198 25 206), bei einem diesen hohen Beanspruchungen ausgesetzten Zyklonabscheider das Tauchrohr aus mehreren Segmenten zusammenzusetzen und die Segmente untereinander lösbar miteinander zu verbinden, um im Verschleißfall einzelne Tauchrohrsegmente mit verhältnismäßig geringem Zeit- und Arbeitsaufwand erneuern zu können. Dabei ist es bekannt, dass die Oberseiten der Tauchrohrsegmente winkelförmig bzw. hakenförmig ausgeformt sind, wobei mit den Haken die Tauchrohrsegmente an der Zyklondecke aufgehängt sind. Die Hakenaufhängung sichert die Tauchrohrsegmente dagegen, nach unten in den Zyklonabscheider zu fallen, falls sich die radial angeordneten Schraubenbolzen, mittels denen die Oberseiten der obersten Reihe der Tauchrohrsegmente gegen die Decke gespannt sind, während des Betriebes des Zyklonabscheiders infolge Verschleiß lösen sollten. Allerdings ist es aber fertigungstechnisch aufwändig, an den an sich glatten Tauchrohrsegmentblechen durch Umformtechnik und/oder Schweißtechnik haken- bzw. winkelförmige Gebilde anzubringen. Dem Gießen metallischer Tauchrohrsegmente wäre Grenzen gesetzt insofern, als Tauchrohrsegmente, wenn sie nicht dicker als z. B. ca. 15 mm sein sollen, nur bis zu einer Länge von ca. 120 cm frei von Inhomogenitäten gegossen werden können. Große Heißgaszyklone verlangen aber entsprechend große Tauchrohre, bei denen die einzelnen Segmente weit mehr als 120 cm lang sein sollen, die aus Montagegründen nicht zu schwer sein dürfen. Die Standzeit der Tauchrohrsegmente ist bei den bekannten Heißgaszyklonen außerdem noch dann verkürzt, wenn nicht die frei in das Innere des Heißgaszyklons hineinragenden unteren Enden der Tauchrohrsegmente, die einem besonders abrasiven Angriff durch die anströmende Heißgas-Feststoff-Suspension ausgesetzt sind, besonders geschützt sind.

Der Erfindung liegt die Aufgabe zugrunde, für Zementklinkerherstellungsanlagen mit Zyklonschwebegas-Wärmetauschersystem einen Zyklonabscheider insbesondere Heißgaszyklon mit segmentiertem Tauchrohr zu schaffen, dessen Tauchrohrsegmente sicher zu befestigen sind, eine hohe Standzeit aufweisen und dabei doch einfach herstellbar und montierbar sind.

Diese Aufgabe wird gemäß der Erfindung mit einem Zyklonabscheider mit den Merkmalen des Anspruchs 1 gelöst. Vorteilhafte Weiterbildungen der Erfindung sind in den abhängigen Ansprüchen angegeben.

Charakteristisch für den erfindungsgemäßen Zyklonabscheider mit segmentiertem Tauchrohr ist, dass die Tauchrohrsegmente glatt sind, also weder angegossene noch angeschweißte Hakenteile etc. aufweisen, so dass die Tauchrohrsegmente aus einem einfach herstellbaren vergleichsweise dünnwandigen Metallblech bestehen können und nicht gegossen sein müssen. Mit der Oberseite Unterseite dieser an sich glatten Tauchrohrsegmente ist eine im Querschnitt jeweils ein U-Profil aufweisende Winkelschiene lösbar verbunden, deren Schenkel die Oberseite bez. Unterseite der Tauchrohrsegmente hakenförmig umgreifen. Während die Tauchrohrsegmente aus dem einfachen hitzebeständigen Stahlblech bestehen, können die aufgesetzten separaten Winkelschienen aus Stahlguss bestehen.

Die separaten winkelschienenförmigen Gusshaken, die an der Oberseite der obersten um den Tauchrohrumfang verteilten Reihe von Tauchrohrsegmenten angeordnet sind, sind mittels radialer Schraubenbolzen an die Innenoberflächen der Tauchrohrsegment-Oberseiten gespannt. Mit den separaten winkelschienenförmigen Gusshaken gelingt eine einfache und sichere Aufhängung der um den Tauchrohrumfang verteilten Tauchrohrsegmente.

Die Unterseiten der Tauchrohrsegmente, die in das Innere eines Heißgas-Zyklons frei hineinragen und die durch die anströmende und umgelenkte Heißgas-Feststoff-Suspension besonders verschleißbeansprucht sind, sind durch von unten aufgeschobene Winkelschienen verschleißgeschützt, welche die Funktion eines Kantenschutzes haben.

Nach einer weiteren Ausführung der Erfindung können die Tauchrohrsegmente als Verbundkörper ausgebildet sein, indem wenigstens die Tauchrohrsegment-Außenseite, auf welche die in den Zyklonabscheider einströmende abrasive Heißgas-Feststoff-Suspension zuströmt, beschichtet ist insbesondere in der Weise, dass auf dem Metallblech Stege eines metallischen gitterförmigen Rostes angeordnet sind, dessen Öffnungen mit einer hitzebeständigen Keramikmasse ausgefüllt sind.

Die Erfindung und deren weitere Merkmale und Vorteile werden anhand des in den Figuren schematisch dargestellten Ausführungsbeispieles näher erläutert.

Es zeigt:
- Fig. 1:: ausschnittsweise einen Vertikalschnitt durch das erfindungsgemäße segmentierte Zyklontauchrohr längs der Linie A-A der Figur 2, und
- Fig. 2:: in verkleinertem Maßstab die Seitenansicht auf das segmentierte zusammengesetzte Zyklontauchrohr der Figur 1 gesehen von rechts.

Figur 1 zeigt von einem Zyklonabscheider ausschnittsweise die Zyklondecke 10, die innen mit einer Feuerfestauskleidung 11 versehen ist. In den Zyklon münden tangential Heißgas und Zementrohmehl einer Anlage zur Herstellung von Zementklinker ein. Für die Gasabführung ragt zentral von oben in den Zyklonabscheider ein Tauchrohr hinein, das aus einer Vielzahl von Segmenten zusammengesetzt ist und an der Zyklondecke 10 aufgehängt ist. So sind in Figur 2 z. B. die zwei nebeneinander angeordneten Tauchrohrsegmente 12 und 13 zu sehen, an denen unten wiederum die weiteren Tauchrohrsegmente 14 und 15 angehängt sind. Von der Zyklondecke 10 geht zentral nach oben die innen mit einer Feuerfestauskleidung 16 ausgestattete Gasabzugsleitung 17 ab.

Prinzipiell sind alle Tauchrohrsegmente 12, 13, 14, 15 etc., weil sie alle glatt sind, untereinander austauschbar.

Mit der Oberseite der an sich glatten, aus einfachem hitzebeständigen Metallblech bestehenden Tauchrohrsegmente 12 ist eine im Querschnitt jeweils ein U-Profil aufweisende Winkelschiene 18 lösbar verbunden, deren Schenkel die Oberseite der Tauchrohrsegmente 12 etc. hakenförmig umgreifen. Die Winkelschiene 18 besteht jeweils aus einem separaten Gussteil. Die Innenschenkel der Gusshaken 18 umgreifen auch die Oberseite jeweils eines Steges 19, der sich von der Innenseite von Distanzbuchsen 20 nach oben erstreckt. Die Distanzbuchsen 20 sind um den Tauchrohrumfang verteilt auf der Zyklondecke 10 aufgelagert, an der Gasleitung 17 befestigt und etwa radial zum Tauchrohrzentrum angeordnet. In den Distanzbuchsen 20 ist jeweils ein etwa radial angeordneter Schraubenbolzen 21 angeordnet, mit dem das Tauchrohrsegment 12 etc. mit der isolierten Gasabzugsleitung 17 lösbar zu verbinden ist.

Die separaten winkelschienenförmigen Gusshaken 18, die an der Oberseite der obersten um den Tauchrohrumfang verteilten Reihe der Tauchrohrsegmente 12, 13 etc. angeordnet sind, sind mittels der Schraubenbolzen 21 an die Innenoberflächen der Tauchrohrsegment-Oberseiten gespannt. Der Kopf 24 der Schraubenbolzen 21, der an der Tauchrohrinnenseite in einer entsprechenden Ausnehmung des Tauchrohrsegments 12, 13 etc. sowie in der Distanzbuchse 20 angeordnet ist, ist jeweils durch einen Deckel 23 abgedeckt, der die lösbare Befestigung der Tauchrohrsegmente gegen die hohe thermochemische Beanspruchung schützt. Der Deckel 23 kann nach seiner Montage noch durch eine Heftschweißnaht am Gusshakenteil 18 etc. gesichert sein. Der verdickte Kopf 24 der Schraubenbolzen 21 ist in eine Ausnehmung einer Kappe 25 eingelassen, mittels welcher der winkelschienenförmige Gusshaken 18 an das glatte Tauchrohrsegment 12 und dieses an die Innenseite der Distanzbuchsen 20 bzw. an deren Innensteg 19 spannbar ist. Die Schraubenbolzen 21 weisen am radial außenliegenden Ende Muttern 26 auf, mittels denen sie über Federn 27 am Außenumfang der Distanzbuchsen 20 abgestützt sind.

Die Unterseiten der um den Tauchrohrumfang verteilten untersten Reihe der Tauchrohrsegmente 14, 15 etc. sind durch von unten aufgeschobene Winkelschienen 28 verschleißgeschützt. Dieser mit seinen beiden U-Schenkeln die Unterseiten der Tauchrohrsegmente umfassende Kantenschutz kann durch Bolzen 29 mit den Tauchrohrsegmenten verbunden sein. Dabei können die Winkelschienen 28, wie aus Figur 2 ersichtlich, die unteren Enden benachbarter Tauchrohrsegmente 14, 15 miteinander verbinden, wodurch auch das untere Ende des segmentierten Tauchrohres eine hohe Stabilität erreichen kann.

Nach einer weiteren Ausführung der Erfindung können die Tauchrohrsegmente 12, 13 etc. als Verbundkörper ausgebildet sein, indem wenigstens die Tauchrohrsegment-Außenseite, auf welche die in den Zyklonabscheider einströmende abrasive Heißgas-Feststoff-Suspension zuströmt, beschichtet ist, insbesondere in der Weise, dass auf dem Metallblech 12 Stege eines metallischen gitterförmigen Rostes angeordnet sind, dessen Öffnungen mit einer hitzebeständigen Keramikmasse 30 ausgefüllt sind. Zu ihrem Schutz kann die Oberfläche der Keramikmasse 30 noch eine Beschichtung möglichst geringer Porosität aufweisen, insbesondere eine Glasur, Verglasung, Emaillierung etc..

Wie insbesondere aus Figur 2 hervorgeht, kann im Kreuzungs-Stoßbereich, in dem jeweils zwei nebeneinander benachbarte und zwei darunter angeordnete Tauchrohrsegmente 12, 13, 14, 15 aneinandergrenzen, eine den Kreuzungs-Stoßbereich an einer Seite der Segmente abdeckende Halteplatte 31 angeordnet sein mit vier Querbolzen 32, 33, 34, 35, die durch vier entsprechende Löcher in den vier aneinandergrenzenden Ecken der Tauchrohrsegmente hindurchgesteckt sind, wobei auf den hindurchgesteckten vier Querbolzen Querriegel 36, 37 zur Sicherung der Halteplatte 31 befestigt sind.

## Patentansprüche

1. Zyklonabscheider, insbesondere für die direkte Wärmeübertragung von den heißen Abgasen einer Drehrohrofen-Zyklonschwebegas-Wärmetauscher-Anlage zur Herstellung von Zementklinker aus Zementrohmehl, mit tangentialer Zuführung von Gas und Rohmehl, Gutaustrag im unteren Zyklonbereich, mit einer Zyklondecke (10) und mit von oben in den Zyklonabscheider hineinragenden und zu einem zentralen Tauchrohr für die Gasabführung zusammensetzbaren Tauchrohrsegmenten (12, 13, 14, 15), welche in mindestens einer obersten und einer untersten um den Tauchrohrumfang verteilten Reihe angeordnet sind, wobei die Oberseite der obersten Reihe der Tauchrohrsegmente an der Zyklondecke (10) mittels Schraubenbolzen (21) lösbar aufgëhängt sind,
**dadurch gekennzeichnet, dass** mit der Oberseite der obersten Reihe und der Unterseite, der untersten Reihe der an sich glatten Tauchrohrsegment (12) jeweils mindestens eine im Querschnitt ein U-Profil aufweisende Winkelschiene (18 bzw. 28) lösbar verbunden ist, deren Schenkel die Oberseite/Unterseite der Tauchrohrsegmente hakenförmig umgreifen.

2. Zyklonabscheider nach den Anspruch 1,
**dadurch gekennzeichnet, dass** die Winkelschienen, die an der Oberseite der obersten um den Tauchrohrumfang verteilten Reihe von Tauchrohrsegmenten angeordnet sind, aus Stahlguss bestehende Gusshaken (18) sind, die vermittels der Schraubenbolzen (21) an die Innenoberflächen der Tauchrohrsegment-Oberseiten gespannt sind.

3. Zyklonabscheider nach den Anspruch 1,
**dadurch gekennzeichnet, dass** die Winkelschienen (28), die um den Tauchrohrumfang verteilt von unten auf die Unterseiten der Tauchrohrsegmente der untersten Reihe aufgeschoben sind, jeweils die unteren Enden zweier benachbarter Tauchrohrsegmente (14, 15) miteinander verbinden.

4. Zyklonabscheider nach Anspruch 1,
**dadurch gekennzeichnet, dass** die Tauchrohrsegmente (12) als Verbundkörper ausgebildet sind, indem wenigstens die Tauchrohrsegment-Außenseite, auf welche die in den Zyklonabscheider einströmende abrasive Heißgas-Feststoff-Suspension zuströmt, beschichtet ist in der Weise, dass auf dem Metallblech (12) Stege eines metallischen gitterförmigen Rostes angeordnet sind, dessen Öffnungen mit einer hitzebeständigen Keramikmasse (30) ausgefüllt sind.

## Claims

1. Cyclone separator, in particular for direct heat transfer from the hot off-gases from a rotary tubular kiln cyclone suspension heat exchanger system for the production of cement clinker from cement raw meal, with gas and raw meal being supplied tangentially, material being discharged in the lower region of the cyclone, having a cyclone ceiling (10) and having immersion pipe segments (12, 13, 14, 15), which project into the cyclone separator from above, can be assembled to form a central immersion pipe for the removal of gas, and are arranged in at least a top row and a bottom row distributed around the circumference of the immersion pipe, the top side of the top row of the immersion pipe segments being releaseably suspended from the ceiling (10) of the cyclone by means of threaded bolts (21), **characterized in that** in each case at least one angle rail (18 or 28), which in cross section has a U profile and the limbs of which engage around the top side/underside of the immersion pipe segments in hook form, is releaseably connected to the top side of the top row and the underside of the bottom row of the inherently smooth immersion pipe segments (12).

2. Cyclone separator according to Claim 1, **characterized in that** the angle rails which are arranged at the top side of the top row of immersion pipe segments distributed around the circumference of the immersion pipe are cast hooks (18) which consist of cast steel and are clamped to the inner surfaces of the immersion pipe segment top sides by means of the threaded bolts (21).

3. Cyclone separator according to Claim 1, **characterized in that** the angle rails (28) which are pushed from below onto the undersides of the immersion pipe segments belonging to the bottom row, distributed around the circumference of the immersion pipe, in each case connect the lower ends of two adjacent immersion pipe segments (14, 15) to one another.

4. Cyclone separator according to Claim 1, **characterized in that** the immersion pipe segments (12) are formed as composite bodies by virtue of at least the immersion pipe segment outer side, onto which the abrasive hot gas/solids suspension flowing into the cyclone separator flows, is coated in such a manner that webs of a metallic grid-like grate are arranged on the metal sheet (12), with the openings in this grate being filled with a heat-resistant ceramic material (30).

## Revendications

1. Séparateur cyclone, notamment pour le transfert thermique direct des gaz d'échappement chauds d'une installation de four tubulaire rotatif-dispositif de préchauffage par mise en suspension dans les gaz à cyclone pour la fabrication de clinker à partir de farine crue de ciment, avec apport tangentiel de gaz et de farine crue, décharge du produit dans la région de cyclone inférieure, avec un couvercle de cyclone (10) et avec des segments de tube plongeur (12, 13, 14, 15) pouvant être assemblés pour former un tube plongeur central pour l'évacuation du gaz, pénétrant par le haut dans le séparateur cyclone, lesquels sont disposés dans au moins une rangée supérieure et une rangée inférieure réparties autour de la périphérie du tube plongeur, le côté supérieur de la rangée supérieure des segments de tube plongeur étant accroché de manière amovible sur le couvercle du cyclone (10) au moyen de boulons filetés (21),
**caractérisé en ce que**
à chaque fois au moins un rail coudé (18, respectivement 28) présentant un profil en U en section transversale est connecté de manière amovible au côté supérieur de la rangée supérieure et au côté inférieur de la rangée inférieure des segments de tube plongeur (12) lisses en soi, les branches de ce rail coudé venant en prise en forme de crochet autour du côté supérieur/inférieur des segments de tube plongeur.

2. Séparateur cyclone selon la revendication 1,
**caractérisé en ce que**
les rails coudés, qui sont disposés sur le côté supérieur de la rangée supérieure de segments de tube plongeur répartie autour de la périphérie du tube plongeur sont des crochets coulés (18) se composant d'acier moulé qui sont serrés au moyen des boulons filetés (21) sur les surfaces internes des côtés supérieurs des segments de tube plongeur.

3. Séparateur cyclone selon la revendication 1,
**caractérisé en ce que**
les rails coudés (28) qui sont poussés par le bas sur les côtés inférieurs des segments de tube plongeur de la rangée inférieure, de manière répartie autour de la périphérie du tube plongeur, relient à chaque fois entre elles les extrémités inférieures de deux segments de tube plongeur voisins (14, 15).

4. Séparateur cyclone selon la revendication 1,
**caractérisé en ce que**
les segments de tube plongeur (12) sont réalisés en tant que corps composites, **en ce qu'**au moins le côté extérieur des segments de tube plongeur sur lequel afflue la suspension abrasive de matière solide et de gaz chauds s'écoulant dans le séparateur cyclone, est revêtu de telle manière que des nervures d'une grille en forme de quadrillage métallique soient disposées sur la tôle métallique (12), les ouvertures de la grille étant remplies d'une composition céramique (30) résistant à la chaleur.
